# FASCICULE DE BREVET EUROPEEN

(11) **EP 0 427 647 B1**
(45) Date de publication et mention de la délivrance du brevet: **10.08.1994**
(21) Numéro de dépôt: 90420482.3
(22) Date de dépôt: 08.11.1990
(51) Int. Cl.: B25D 9/14, B25D 9/18, B25D 9/04, B25D 17/08, B25D 17/24

(54) **Appareil pneumatique de percussion à outil de travail amovible**
Pneumatischer Schlagapparat mit auswechselbarem Arbeitswerkzeug
Pneumatic percussive apparatus with exchangeable worktool

(30) Priorité: 08.11.1989 FR 8914878
(43) Date de publication de la demande: 15.05.1991
(73) Titulaire: BIDAUX MARC S.A., F-90400 Danjoutin (FR)
(72) Inventeur: Bideaux, Marc Pierre Louis, F-90400 Andelnas (FR)
(74) Mandataire: Ropital-Bonvarlet, Claude

(56) Documents cités:
- EP-A- 0 149 676
- EP-A- 0 181 468
- GB-A- 2 010 714

## Description

La présente invention est relative aux appareils de percussion alimentés généralement par un fluide sous pression, tel que de l'air comprimé chargé de générer les déplacements rectilignes alternatifs d'un piston ou analogue prévu pour percuter la queue d'un outil de travail amovible.

De tels appareils, généralement dénommés aussi marteaux à percussion sont utilisés dans de nombreux domaines d'application pour couper, détacher, perforer des matériaux divers. A titre d'exemple, il est possible de citer l'application aux marteaux-piqueurs, aux appareils écorceurs ou encore aux appareils décapeurs.

De tels appareils comportent un corps contenant une masselotte libre, guidée en déplacement par une portée d'étanchéité séparant un cylindre d'échappement et un cylindre de travail. La masselotte possède, dans le cylindre de travail, une tête formant piston délimitant deux chambres à volume variable qui peuvent être mises en relation avec un circuit d'admission d'air comprimé et avec le cylindre d'échappement par l'intermédiaire d'un alésage d'intercommunication interne à la masselotte. Chaque déplacement aller et retour de la masselotte implique une course active au terme de laquelle la masselotte est chargée de percuter la queue d'un outil de travail emmanché ou accouplé en bout du corps par l'intermédiaire d'un dispositif d'accouplement à verrouillage et déverrouillage rapides.

Il peut être considéré que de tels appareils donnent généralement satisfaction, mais que sur la base des réalisations connues, il apparaît nécessaire de pouvoir disposer, pour des encombrements donnés, d'appareils possédant une plus grande efficacité de puissance, tout en étant plus équilibrés et moins générateurs de vibrations imposées aux opérateurs.

L'efficacité de travail de tels appareils à percussion dépend essentiellement du poids de la masselotte, de sa vitesse de déplacement, de la fréquence de ce déplacement et de la course utile de la masselotte.

On pourrait donc envisager d'augmenter le poids de la masselotte pour accroître l'efficacité de travail. Une telle proposition conduit obligatoirement à une augmentation du diamètre du corps et n'apparaît pas apporter de résultat particulièrement positif sur le renforcement de l'action de percussion, en raison de la réduction de la fréquence de déplacement qui en est le corollaire. En outre, l'augmentation de poids de la masselotte conduit inéluctablement à un accroissement du poids total de l'outil dont l'équilibrage dynamique devient plus délicat à réaliser pour réduire, sinon supprimer, les vibrations de fonctionnement imposées à l'opérateur.

On pourrait penser qu'il est possible d'agir sur la vitesse de déplacement de la masselotte. Pour ce faire, il est absolument nécessaire de modifier la pression du fluide d'animation, c'est-à-dire de disposer d'un réseau de distribution d'air comprimé fournissant une pression d'air supérieure à celle des réseaux actuels, généralement limitée à 7 ou 8 bars. Une telle dépendance pratique s'oppose à toute possibilité d'action sur la vitesse de déplacement.

On pourrait penser qu'il est possible d'agir sur la fréquence de déplacement de la masselotte en course rectiligne alternative à l'intérieur du corps de l'appareil. En réalité, une action sur ce troisième paramètre passe obligatoirement par une modification du poids de la masselotte et par un accroissement de la pression du fluide d'animation. Ces deux impératifs entraînent l'apparition des inconvénients énoncés ci-dessus.

La seule possibilité apparente et pratique apparaît donc l'action sur la course de la masselotte en vue de l'allonger. Dans les structures du type rappelé ci-dessus, cette course est essentiellement définie par la longueur de la portée cylindrique assurant le guidage de la masselotte et de part et d'autre de laquelle l'orifice d'intercommunication est en relation, soit avec le cylindre d'échappement, soit avec le cylindre d'action et de travail. Toutefois, si cette longueur est accrue, l'ensemble des caractéristiques dimensionnelles du corps de l'appareil doit être reconsidéré, ce qui conduit à une augmentation de diamètre, un accroissement de longueur et un alourdissement de l'ensemble.

La technique antérieure connaît une autre proposition de réalisation structurelle d'un appareil pneumatique à percussion dans lequel le cylindre de travail possède deux chambres à volume variable, délimitées par la tête de la masselotte et qui peuvent être mises en relation d'admission et d'échappement respectivement, non pas par l'intermédiaire d'un orifice d'intercommunication pratiqué dans la masselotte, mais par une boîte à clapet soumis à l'action de la dépression régnant dans la chambre de mise à l'échappement.

Pour qu'un tel système fonctionne, il est nécessaire de prévoir un échappement libre permanent qui se traduit par une consommation très élevée en fluide d'animation. En règle générale, une consommation de l'ordre de 40 à 60 m3/heure doit être retenue.

Si, avec une telle structure, il est possible d'agir plus facilement sur l'accroissement de la course de la masselotte, en revanche, il devient impossible d'appliquer un tel système pour des appareils portatifs. En effet, l'alimentation en fluide d'animation de ces appareils est généralement assurée à partir d'un compresseur de relativement faible puissance, entraîné par un moteur électrique monophasé prélevant son énergie à partir des réseaux de distribution de courant électrique du type domestique ou encore génératrice autonome. Or, de tels compresseurs possèdent une capacité de production limitée à 20 m3/heure.

Il est, également, connu par la demande de brevet **EP-A-181 468**, un appareil pneumatique à percussion comprenant un corps de forme générale tubulaire pourvu en bout d'un connecteur rapide destiné à recevoir la queue d'un outil de travail. Le corps délimite, de part et d'autre d'une portée cylindrique assurant le guidage et le coulissement d'une masselotte libre de percussion, un cylindre d'échappement dans lequel la queue fait saillie et un cylindre de travail divisé en deux chambres opposées à volume inversement variable. Ces deux chambres sont séparées par un piston formé par la masselotte qui s'étend axialement dans les deux cylindres et qui délimite intérieurement un alésage concentrique communiquant directement avec la chambre d'action et contenant un clapet libre. Alternativement, l'une des chambres est mise en relation avec un circuit d'émission d'air comprimé, tandis que l'autre chambre communique avec le cylindre d'échappement et inversement.

Un tel appareil ne permet pas de remédier au problème de l'augmentation de la longueur utile de la course de la masselotte sans engendrer d'accroissement de poids ou de longueur.

La demande de brevet **GB-A-2 010 714** a également proposé un appareil de percussion hydraulique dans lequel un piston mobile est destiné à venir percuter un outil de travail. Le piston délimite intérieurement un alésage dans lequel une valve est montée coulissante, de manière à pouvoir venir obturer, sous l'action de la pression fournie par un gaz, des orifices d'admission en relation avec une chambre de transfert-réaction.

Ce document ne permet pas, également, de remédier au problème posé.

L'objet de l'invention est justement de remédier aux inconvénients ci-dessus en proposant une nouvelle structure d'un appareil pneumatique à percussion, nouvelle structure permettant d'augmenter la longueur utile de la course de la masselotte sans engendrer d'accroissement de poids ou de longueur, en vue de doter des appareils de type portatif d'une efficacité de travail accrue, bien que leur alimentation puisse être assurée à partir d'un compresseur entraîné par un moteur électrique monophasé.

Pour atteindre l'objectif ci-dessus, l'appareil pneumatique à percussion, est du type comprenant un corps de forme générale tubulaire, qui est pourvu en bout d'un connecteur rapide destiné à recevoir la queue d'un outil de travail et qui délimite, de part et d'autre d'une portée cylindrique assurant le guidage et le coulissement étanche d'une masselotte libre de percussion, un cylindre d'échappement dans lequel la queue fait saillie et un cylindre de travail divisé en deux chambres opposées à volume inversement variable, respectivement dites d'action et de transfert-réaction, par un piston formé par la masselotte qui s'étend axialement dans les deux cylindres et qui délimite intérieurement un alésage concentrique communiquant directement avec la chambre d'action et contenant un piston-pilote libre, des moyens étant prévus à la fois dans le corps et dans la masselotte pour mettre alternativement l'une des chambres en relation avec un circuit d'admission d'air comprimé et l'autre chambre en relation avec le cylindre d'échappement et inversement.

Selon l'invention, l'alésage concentrique de la masselotte est caractérisé en qu'il communique, également, par un passage avec la chambre de transfert-réaction ou avec le cylindre d'échappement, et en ce que le piston-pilote libre présente, d'une part, un puits borgne débouchant en permanence dans l'alésage et la chambre d'action et, d'autre part, au moins une lumière radiale d'intercommunication entre le puits et l'un ou l'autre de deux chambrages internes à l'alésage, débouchant respectivement, pour l'un, dans au moins un conduit d'échappement ménagé dans la masselotte pour s'ouvrir toujours dans le cylindre d'échappement et, pour l'autre, dans la chambre de transfert-réaction, le piston pilote étant monté libre de coulisser dans l'alésage de la masselotte entre deux positions extrêmes, respectivement définies par le fond de l'alésage et par une bague de butée montée dans ce dernier et dans lesquelles positions la lumière radiale est placée en coïncidence soit avec l'un, soit avec l'autre des chambrages.

L'invention a encore pour objet de doter un tel appareil de moyens d'accouplement de l'outil à même d'éviter les risques de matage de la queue de l'outil et susceptibles d'intervenir, notamment en cas d'animation à vide, en raison de la puissance de travail supérieure qu'un appareil du type de l'invention peut développer.

Dans ce but, l'appareil selon l'invention est également caractérisé en ce que le connecteur rapide est associé à un amortisseur de choc interposé entre lui-même et la queue de l'outil.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une demi-coupe élévation de l'appareil conforme à l'invention.

La **fig. 2** est une coupe transversale prise selon la ligne **II**-**II** de la **fig. 1**.

La **fig. 3** est une coupe-élévation partielle prise selon la ligne brisée **III**-**III** de la **fig. 2**.

Les **fig. 4 à 7** sont des coupes-élévations mettant en évidence différentes phases de fonctionnement de l'appareil.

La **fig. 8** est une coupe-élévation partielle montrant différents détails de réalisation de l'un des ensembles constitutifs de l'appareil.

La **fig. 9** est une coupe transversale prise selon la ligne **IX**-**IX** de la **fig. 1**.

Les **fig. 10 et 11** sont deux coupes-élévations partielles mettant en évidence des phases de fonctionnement du sous-ensemble selon les **fig. 8 et 9**.

L'appareil pneumatique à percussion tel qu'illustré par la **fig. 1** comprend un corps **1** de forme générale tubulaire comportant un embout extrême **2** sur lequel est adapté un connecteur **3** d'accouplement et de désaccouplement rapides de la queue 4 d'un outil de travail **5** dont la forme de la partie active est indifférente pour ce qui concerne l'invention.

Le corps **1** définit intérieurement une portée cylindrique axiale **6** de part et d'autre de laquelle sont ménagés, d'une part, un cylindre **7** dit d'échappement communiquant avec l'embout **2** et avec des évents **8** et, d'autre part, un cylindre **9** dit de travail, de plus grand diamètre que la portée **6** et s'étendant à l'intérieur du corps **1** à l'opposé de l'embout **2**. Le cylindre **9** est fermé par un raccord **10** sur lequel peuvent être adaptés une poignée ou un manche **11**, ainsi que des moyens de raccordement à un réseau de fourniture de fluide comprimé d'animation tel que de l'air.

La portée **6** est destinée à assurer le guidage et le coulissement étanche d'une masselotte de percussion **12** dont la longueur est choisie pour qu'elle s'étende toujours en partie simultanément dans les cylindres **7** et **9**. La masselotte de percussion **12** comporte une tête **13** formant piston, guidée à l'intérieur du cylindre **9** dans lequel elle délimite deux chambres à volume variable **14** et **15** respectivement dites d'action et de transfert-réaction, ainsi que cela ressort de l'explication fonctionnelle décrite ci-après. La chambre de transfert-réaction **15** communique par l'intermédiaire d'une gorge annulaire **16** avec au moins un conduit d'admission d'air comprimé **17** aboutissant au raccord **10**, notamment par l'intermédiaire d'une gorge d'alimentation **18**. Une telle gorge peut avantageusement être prévue lorsque le circuit d'alimentation de la chambre **15** est assuré par plusieurs conduits **17** qui peuvent être ménagés dans l'épaisseur de paroi du corps **1**.

La masselotte **12** est réalisée, comme représenté aux **fig. 2** et **3**, pour délimiter intérieurement un alésage concentrique **20** s'ouvrant dans le plan de la face transversale du piston **13**, de manière à être en relation permanente avec la chambre d'action **14**. L'alésage **20** communique par son fond avec un trou axial **21** prolongé par un perçage radial **22** s'ouvrant à la périphérie de la masselotte, de préférence, à l'intérieur d'un méplat **23**. Le perçage **22** est avantageusement controlé par un ajutage calibré **24**, de préférence, démontable.

L'alésage **20** présente intérieurement deux chambrages **25** et **26** qui sont respectivement en communication avec des trous radiaux **27** débouchant dans la chambre **15** et avec des conduits d'échappement **28** s'ouvrant dans le cylindre d'échappement **7**.

L'alésage **20** contient intérieurement un piston pilote **30**, de plus faible longueur axiale, susceptible de coulisser librement entre deux positions de butée, respectivement définies par le fond de l'alésage **20** et par une bague de butée **31** montée dans le piston **13** de manière à laisser subsister une communication entre l'alésage **20** et la chambre **14**. Le piston-pilote libre **30** comporte, intérieurement, un puits borgne **32** s'ouvrant dans l'alésage **20** et communiquant avec une ou plusieurs lumières **33** pratiquées radialement pour déboucher à la périphérie extérieure du piston-pilote libre **30**. Les caractéristiques constructives du piston-pilote libre **30** et de la masselotte **12** sont telles que dans la position de butée illustrée par la **fig. 3**, dans laquelle le piston-pilote est en appui contre le fond de l'alésage **20**, les lumières **33** débouchent dans le chambrage **26**, alors que dans la position de butée opposée en appui contre la bague **31**, les lumières **33** coïncident avec le chambrage **25**.

L'appareil décrit ci-dessus fonctionne de la façon suivante.

A partir de la position illustrée à la **fig. 1**, le raccordement de l'appareil à un circuit de fourniture d'air comprimé permet l'admission du fluide sous pression dans les conduits **17** qui l'acheminent dans la chambre de transfert-réaction **15**. En raison de la position de butée du piston-pilote **30** contre le fond de l'alésage **20**, le chambrage **25** est fermé, de sorte que l'air comprimé est développé uniquement dans la chambre **15**. La masselotte **12** est sollicitée en déplacement de retour dans le sens de la flèche **f₁**, tel que cela apparaît à la **fig. 4**. Cette course de retour se traduit par une réduction du volume de la chambre **14** qui est en relation, par l'alésage **20**, le puits **32**, les lumières **33** et le chambrage **26**, avec les conduits d'échappement **28** autorisant l'évacuation de l'air ou du fluide contenu dans la chambre **14** vers le cylindre **7** et son échappement par les évents **8**.

Cette course se poursuit jusqu'au moment où le recul de la masselotte **12** amène le perçage **22** dans la chambre **15**, comme cela est illustré par la **fig. 4**. L'air comprimé contenu dans cette chambre **15** agit alors par le trou **21** sur le piston-pilote **30** qui est déplacé dans le sens de la flèche **f₂** jusque dans sa position de butée arrière dans laquelle les lumières **33** coïncident alors avec le chambrage **25**, tandis que le piston-pilote **30** ferme le chambrage **26**. Dans cet état illustré par la **fig. 5**, un échappement à partir de la chambre **14** n'est plus possible, de sorte que l'air qui reste emmagasiné constitue un matelas progressivement mis en pression pour former amortisseur pneumatique évitant à la masselotte, en recul dans le sens de la flèche **f₁**, de venir percuter le raccord **10**.

Dans cette position, l'air comprimé de la chambre **15** est aussi transféré, par le chambrage **25**, le puits **32** et l'alésage **20**, en direction de la chambre **14**, en vue d'établir une montée en pression à mëme de générer l'inversion de la course de déplacement rectiligne de la masselotte, alors sollicitée dans le sens de la flèche **f₃**, comme illustré par la **fig. 6**. Cette course dans le sens de la flèche **f₃** correspond à la course active et se déroule sans incidence immédiate sur la position du piston-pilote libre **30**, étant donné qu'à partir de la position selon la **fig. 5**, le perçage **22** est également en relation avec la chambre de transfert **15**, de sorte que des pressions équilibrées s'exercent de part et d'autre du piston-pilote **30**.

Lorsque la course dans le sens de la flèche **f₃** amène le perçage **22** dans le cylindre d'échappement **7**, comme cela est illustré par la **fig. 6**, la pression prépondérante régnant dans la chambre **14**, dans l'alésage **20** et à l'intérieur du puits **32**, pousse le piston-pilote **30** dans le sens de la flèche **f₄** jusque dans la position de butée illustrée par la **fig. 6**. Simultanément, les lumières **33** sont mises en communication avec le chambrage **26**, alors que le chambrage **25** est fermé. Bien que la chambre **14** soit alors mise en relation avec les conduits **28** d'échappement, l'énergie communiquée à la masselotte continue de lui imprimer un déplacement dans le sens de la flèche **f₃** pour l'amener à percuter la queue **4** de l'outil **5**, alors que simultanément l'air comprimé est uniquement délivré dans la chambre de transfert **15**. L'air comprimé agit alors comme un matelas amortisseur évitant à la tête **13** de la masselotte **12** de percuter le fond de la chambre **15** en fin de course de percussion sur l'outil, comme cela est illustré par la **fig. 7**.

La compression imposée au matelas d'air contenu dans la chambre **15** est responsable en fin de percussion de l'entraînement de la masselotte **12** dans le sens de la flèche **f**₁ pour exécuter un nouveau cycle de fonctionnement, comme décrit précédemment.

Ainsi que cela ressort de ce qui précède, le piston-pilote libre **30** et l'existence des deux chambrages permettent d'accroître la course utile de la masselotte à la mesure comprise axialement entre les plans transversaux passant par le perçage **22** et le chambrage **25** qui constitue le moyen d'intercommunication entre la chambre de transfert **15** et la chambre **14**. Ainsi, par un tel moyen, il devient possible d'accroître la course utile de la masselotte **12** sans pour autant augmenter le diamètre du corps **1** ni, de façon notable et sensible, la longueur de ce dernier.

Le perçage **22** est avantageusement controlé par l'ajutage **24** en vue de laminer l'air d'échappement lors de la course du piston pilote **30** dans le sens de la flèche **f₄** pour éviter un contact brutal entre ce piston et le fond de l'alésage **20**. De cette manière, de mëme qu'avec la présence des matelas d'air amortisseurs en fin de course alternative de la masselotte **12**, il devient possible de réaliser un appareil de puissance accrue ne générant pas de vibrations importantes imposées à l'opérateur.

Selon un développement de l'invention, l'appareil est pourvu d'un connecteur **3** d'accouplement et de désaccouplement rapides à mëme de préserver la queue **4** de l'outil **5** contre les chocs susceptibles d'être appliqués à vide, c'est-à-dire lorqu'un tel outil n'est pas en appui contre une surface de travail.

Le connecteur rapide **3** comprend une bague **40** coulissante, enfilée concentriquement sur l'embout **2** et sollicitée en position de verrouillage contre un jonc **41** par l'action d'un organe élastique de rappel **42**. La bague **40** enveloppe des billes de butée **43**, par exemple au nombre de trois, qui sont montées, comme cela apparaît aux **fig. 8** et **9**, dans des trous traversants **44** présentés par l'embout **2**. Les trous traversants **44** sont associés à des cuvettes de dégagement **45** qui sont ménagées à partir de la surface périphérique extérieure de l'embout **2**. La bague **40**, poussée par le ressort **42**, maintient les billes de butée **43** dans les trous **44**.

La bague **40** présente, intérieurement et à proximité de son bord de coopération avec le jonc **41**, une gorge annulaire **47** dite de dégagement dont la section transversale en creux est complémentaire de celle des cuvettes **45** pour définir ensemble une section utile de logement correspondant au diamètre des billes **43**. Un vérou élastique **48** est porté par le corps **1** pour immobiliser la bague **40** en position axiale de butée contre le jonc **41**.

Le connecteur **3** comprend un amortisseur de choc **49** interposé entre les billes d'arrêt **43** et la queue **4** de l'outil **5**, à l'intérieur de l'embout **2**. L'amortisseur de choc **49** comprend un tiroir **50** de forme tubulaire présentant, dans sa périphérie extérieure, des cannelures axiales **51** dans lesquelles sont engagées les billes **43** traversant les trous **44** et dont le diamètre est supérieur à l'épaisseur du tiroir **50** qui présente intérieurement une conformation polygonale régulière **52** (**fig. 9**) complémentaire à celle **53** de la queue **4** de l'outil **5**. Le tiroir **50** possède en un même nombre que les billes **43** et en coïncidence d'écartement et d'équidistance angulaire, des trous traversants **54** dans lesquels sont logées des billes d'arrêt **55** faisant saillie de part et d'autre du tiroir **50**. Les billes **55** sont engagées dans des rainures axiales **56** pratiquées dans la surface interne de l'embout et assurent ainsi l'immobilisation angulaire du tiroir **50** en coopération avec les billes **43**. Les billes **55** sont amenées en appui contre les billes **43** par le déplacement du tiroir **50** sous l'action d'un organe élastique de rappel **57** interposé entre ce dernier et un bouchon annulaire **58** fermant l'embout **2** tout en libérant une section de passage à même d'être traversée par la conformation **53** et la queue **4** de l'outil **5**.

Ainsi que cela est habituel, la queue **4** comporte, à partir de la conformation **53**, un décolletage **59** dans lequel pénètrent les billes d'arrêt **55** dans la position illustrée par la **fig. 1**.

Ainsi que cela ressort de l'examen de la **fig. 1** et de ce qui précède, dans la position illustrée, la conformation polygonale **53** est immobilisée angulairement à l'intérieur du tiroir **50**, lui-même immobilisé angulairement à l'intérieur de l'embout **2**. La queue **4** peut coulisser axialement sur la longueur du décolletage **59** définissant la plage de coulissement relatif par rapport aux billes d'arrêt **55**. En outre, l'outil peut ainsi être maintenu par la coopération entre les conformations polygonales régulières **52** et **53** dans une orientation angulaire choisie par l'opérateur pour correspondre à la position adéquate de travail. Le connecteur **3** assure donc une liaison angulaire et axiale de l'outil **5**.

Lors de chaque percussion, la masselotte **12** entre en contact avec l'extrémité de la queue **4**, de sorte que la conformation polygonale **53** vient en appui sur les billes **55** qui retransmettent au tiroir **50** la poussée axiale reçue. Le tiroir **50** se déplace axialement contre l'action de l'organe élastique **57**, ce qui permet d'amortir les vibrations de fonctionnement.

Lorsqu'il souhaite désaccoupler l'outil **5**, l'opérateur agit sur le verrou **48** pour autoriser un coulissement de la bague **40** dans le sens de la flèche **f₅** à partir de la position selon la **fig. 10**. La gorge **47** est progressivement amenée à l'aplomb des cuvettes de dégagement **45** pour délimiter avec ces dernières autant de logements que de billes de butée **43** qui peuvent ainsi être effacées à l'intérieur de tels logements. La poussée exercée par le ressort **57** sollicite le tiroir dans le sens de la flèche **f₆** (**fig. 11**), de sorte que les billes d'arrêt **55** sont amenées à pénétrer dans les trous **44** laissés libres par l'effacement des billes **43**. L'escamotage des billes d'arrêt **55** libère la section de passage interne du tiroir **50** et permet le coulissement axial de la conformation **53** de la queue **4** de l'outil **5**. Cette position est illustrée par la **fig. 11** qui permet de comprendre qu'un accouplement avec un autre outil s'effectue en agissant inversement et en ramenant ensuite volontairement la bague **40** dans le sens de la flèche **f₇** pour forcer les billes **43** à réintégrer les trous traversants **44** en repoussant les billes **55** à l'intérieur des trous **54**. Dans cette position, le nouvel outil **5** est immobilisé angulairement et axialement sur le corps **1** par l'intermédiaire du connecteur **3**.

## Revendications

1. Appareil pneumatique à percussion, du type comprenant un corps (**1**) de forme générale tubulaire, qui est pourvu en bout d'un connecteur rapide (**3**) destiné à recevoir la queue (**4**) d'un outil de travail (**5**) et qui délimite, de part et d'autre d'une portée cylindrique (**6**) assurant le guidage et le coulissement d'une masselotte libre de percussion (**12**), un cylindre d'échappement (**7**) dans lequel la queue fait saillie et un cylindre de travail (**9**) divisé en deux chambres opposées à volume inversement variable (**14, 15**), respectivement dites d'action et de transfert-réaction, par un piston (**13**) formé par la masselotte qui s'étend axialement dans les deux cylindres et qui délimite intérieurement un alésage concentrique (**20**) communiquant directement avec la chambre d'action (**14**) et contenant un piston-pilote libre (**30**), des moyens étant prévus à la fois dans le corps et dans la masselotte pour mettre alternativement l'une des chambres en relation avec un circuit (**17**) d'admission d'air comprimé et l'autre chambre en relation avec le cylindre d'échappement (**7**) et inversement,
caractérisé en ce que l'alésage concentrique (**20**) de la masselotte (**12**) communique, également, par un passage (**21, 22**) avec la chambre de transfert-réaction (**15**) ou avec le cylindre d'échappement (**7**), et en ce que le piston-pilote libre (**30**) présente, d'une part, un puits borgne (**32**) débouchant en permanence dans l'alésage (**20**) et la chambre d'action (**14**) et, d'autre part, au moins une lumière radiale (**33**) d'intercommunication entre le puits et l'un ou l'autre de deux chambrages (**25, 26**) internes à l'alésage, débouchant respectivement pour l'un dans au moins un conduit d'échappement (**28**) ménagé dans la masselotte pour s'ouvrir toujours dans le cylindre d'échappement (**7**) et pour l'autre dans la chambre de transfert-réaction, le piston-pilote étant monté libre de coulisser dans l'alésage (**20**) de la masselotte (**12**) entre deux positions extrêmes respectivement définies par le fond de l'alésage et par une bague de butée (**31**) montée dans ce dernier et dans lesquelles positions la lumière radiale (**33**) est placée en coïncidence soit avec l'un, soit avec l'autre des chambrages (**25, 26**).

2. Appareil selon la revendication 1, caractérisé en ce que le passage (**21, 22**) de la masselotte est contrôlé par un ajutage calibré (**24**).

3. Appareil selon la revendication 1 ou 2, caractérisé en ce que le passage est formé par un trou axial (**21**) pratiqué à partir du fond de l'alésage (**20**) et par un perçage radial (**22**) débouchant à la périphérie de la masselotte.

4. Appareil selon l'une des revendications 1 à 3, caractérisé en ce que le passage s'ouvre à la périphérie de la masselotte par un méplat (**23**).

5. Appareil selon la revendication 1, caractérisé en ce que le connecteur rapide (**3**) est associé à un amortisseur de choc (**49**) interposé entre lui-même et la queue de l'outil.

6. Appareil selon la revendication 5, caractérisé en ce que le connecteur rapide (**3**) comprend des butées (**43**) effaçables par le coulissement commandé d'une bague (**40**) à rappel élastique enfilée sur l'embout et en ce que l'amortisseur (**49**) comprend un tiroir annulaire (**50**) disposé intérieurement à l'embout et portant des butées escamotables (**55**) poussées contre les butées effaçables par un organe élastique (**57**) agissant sur le tiroir.

7. Appareil selon la revendication 5 ou 6, caractérisé en ce que l'amortisseur (**49**) comprend un tiroir immobilisé angulairement dans l'embout et présentant intérieurement en section droite transversale une forme polygonale (**52**) complémentaire à celle (**53**) de la queue (**4**) de l'outil.

8. Appareil selon la revendication 6 ou 7, caractérisé en ce que l'amortisseur comprend un tiroir immobilisé angulairement à l'intérieur de l'embout par les butées effaçables (**43**).

9. Appareil selon l'une des revendications 6 à 8, caractérisé en ce que les butées effaçables sont constituées par des billes disposées dans des trous traversants (**44**) ménagés dans l'embout en association avec des cuvettes de dégagement (**45**), lesdites billes étant maintenues par une bague extérieure coulissante (**40**) présentant une gorge périphérique (**47**) de dégagement à même d'être placée en alignement transversal avec les cuvettes pour définir des logements complémentaires aux billes effaçables et en ce que les butées escamotables (**55**) sont constituées par des billes logées dans des trous traversants (**54**) présentés par un tiroir annulaire (**50**) de plus faible épaisseur que les billes qui sont maintenues en saillie intérieurement au tiroir par appui contre les billes effaçables, sous l'action d'un organe élastique (**57**) agissant sur le tiroir.

10. Appareil selon la revendication 7, 8 ou 9, caractérisé en ce que le tiroir (**50**) est immobilisé angulairement à l'intérieur de l'embout au moins par des cannelures axiales (**51**) qu'il forme extérieurement et dans lesquelles sont engagées les billes de butée (**43**) en position de non-effacement.

11. Appareil selon l'une des revendications 5 à 10, caractérisé en ce que l'amortisseur comprend un tiroir (**50**) immobilisé angulairement par rapport à l'embout de l'appareil et définissant une conformation interne polygonale régulière complémentaire à celle de la queue de l'outil qui peut ainsi être maintenu dans une orientation angulaire adéquate à la position de travail choisie par l'opérateur.

## Patentansprüche

1. Pneumatischer Schlagapparat der Art umfassend einen insgesamt röhrenförmigen Körper (1), der am Ende eine Schnellverbindung (3) aufweist, die dazu bestimmt ist, das Endstück (4) eines Arbeitswerkzeugs (5) aufzunehmen, und der diesseits und jenseits einer zylindrischen Auflagefläche (6), welche die Führung und Gleitbewegung eines freien Schlaggewichts (12) sicherstellt, einen Auslaßzylinder (7) begrenzt, in dem das Endstück hervorragt, und einen Arbeitszylinder (9), der in zwei gegenüberliegende Kammern (14, 15) mit umgekehrt variablem Volumen geteilt ist, die jeweils Aktions- bzw. Transfer-Reaktionskammer genannt werden, und zwar durch einen Kolben (13), der von dem Gewicht gebildet wird, das sich axial in den beiden Zylindern erstreckt und innen eine konzentrische Bohrung (20) begrenzt, die direkt mit der Aktionskammer (14) verbunden ist und einen freien Steuerkolben (30) aufweist, wobei Vorrichtungen sowohl im Körper als auch im Gewicht vorgesehen sind, um abwechselnd jeweils eine der Kammern an einen Druckluftzufuhrkreislauf (17) und die andere Kammer an den Auslaßzylinder (7) und umgekehrt anzuschließen,
dadurch gekennzeichnet, daß die konzentrische Bohrung (20) des Gewichts (12) auch über eine Durchführung (21, 22) mit der Transfer-Reaktionskammer (15) oder mit dem Auslaßzylinder (7) verbunden ist, und daß der freie Steuerkolben (30) einerseits eine Blindbohrung (32) aufweist, welche dauerhaft in die Bohrung (20) und die Aktionskammer (14) mündet, und andererseits mindestens eine Radialöffnung (33) zur Verbindung zwischen der Blindbohrung und der einen oder anderen von zwei Einschließungen (25, 26) in der Bohrung, welche jeweils bei der einen in mindestens einer Auslaßleitung (28) mündet, die in dem Gewicht vorgesehen ist, um sich immer in den Auslaßzylinder (7) zu öffnen, und bei der anderen in die Transfer-Reaktionskammer, wobei der Steuerkolben frei gleitend in der Bohrung (20) des Gewichts (12) zwischen zwei Endstellungen montiert ist, die jeweils durch den Boden der Bohrung und durch einen in diesen montierten Anschlagring (31) bestimmt werden, und in welchen Stellungen die Radialöffnung (33) entweder deckungsgleich mit der einen oder der anderen Einschließung (25, 26) ist.

2. Apparat nach Anspruch 1, dadurch gekennzeichnet, daß die Durchführung (21, 22) des Gewichts mit Hilfe eines kalibrierten Stutzens (24) kontrolliert wird.

3. Apparat nach Anspruch 1 oder 2, dadurch gekennzeichnet, daß die Durchführung aus einer Axialöffnung (21) besteht, die vom Boden der Bohrung (20) aus gearbeitet ist, und aus einer Radialbohrung (22), welche am Umfang des Gewichts mündet.

4. Apparat nach einem der Ansprüche 1 bis 3, dadurch gekennzeichnet, daß sich die Durchführung am Umfang des Gewichts mit einer Abflachung (23) öffnet.

5. Apparat nach Anspruch 1, dadurch gekennzeichnet, daß die Schnellverbindung (3) mit einem Stoßdämpfer (49) verbunden ist, der zwischen dieser und dem Werkzeugendstück vorgesehen ist.

6. Apparat nach Anspruch 5, dadurch gekennzeichnet, daß die Schnellverbindung (3) Anschläge (43) aufweist, die durch das gesteuerte Gleiten eines am Endstück aufgesetzten Rings (40) mit elastischer Rückholung eingezogen werden können, sowie dadurch, daß der Stoßdämpfer (49) einen ringförmigen Schieber (50) aufweist, der innen am Enstück vorgesehen ist und versenkbare Anschläge (55) aufweist, die gegen die einziehbaren Anschläge gedrückt werden, und zwar mittels einer elastischen Vorrichtung (57), die auf den Schieber einwirkt.

7. Apparat nach Anspruch 5 oder 6, dadurch gekennzeichnet, daß der Stoßdämpfer (49) einen im Endstück winklig starren Schieber aufweist, der innen im Querschnitt eine polygonale Form (52) aufweist, welche komplementär ist zu der (53) des Endstücks (4) des Werkzeugs.

8. Apparat nach Anspruch 6 oder 7, dadurch gekennzeichnet, daß der Stoßdämpfer (49) einen im Inneren des Endstücks durch einziehbare Anschläge (43) winklig festgestellten Schieber aufweist.

9. Apparat nach einem der Ansprüche 6 bis 8, dadurch gekennzeichnet, daß die einziehbaren Anschläge aus Kugeln bestehen, die in durchführenden Öffnungen (44) im Endstück in Verbindung mit Freigabegefäßen (45) vorgesehen sind, wobei diese Kugeln durch einen äußeren Gleitring (40) gehalten werden, der eine umlaufende Freigaberille (47) aufweist, die in Querrichtung bündig mit den Gefäßen plaziert werden kann, um zu den einziehbaren Kugeln komplementäre Aufnahmeräume zu bilden, sowie dadurch, daß die versenkbaren Anschläge (55) aus Kugeln bestehen, die sich in durchgehenden Öffnungen (54) eines ringförmigen Schiebers (50) geringerer Stärke als die Kugeln befinden, welche innen vorspringend zum Schieber durch Anliegen an die einziehbaren Kugeln gehalten werden, und zwar durch die Wirkung einer elastischen, auf den Schieber wirkenden Vorrichtung (57).

10. Apparat nach Anspruch 7, 8 oder 9, dadurch gekennzeichnet, daß der Schieber (50) im Inneren des Endstücks mindestens durch Axialrillen (51) winklig festgestellt ist, die er außen bildet, und in welche die einziehbaren Anschläge (43) in nicht eingezogener Stellung eingeführt werden.

11. Apparat nach einem der Ansprüche 5 bis 10, dadurch gekennzeichnet, daß der Stoßdämpfer einen Schieber (50) aufweist, der bezüglich dem Endstück des Apparats winklig festgestellt ist und eine gleichmäßige, zum Endstück des Werkzeugs komplementäre, polygonale Innenform bildet, wodurch das Werkzeugendstück in einer Winkelausrichtung gehalten werden kann, die an die Arbeitsstellung des Bedieners angepaßt ist.

## Claims

1. Pneumatic power hammer, of the type comprising a body (1) of general tubular shape, which is provided on the end with an instant connector (3) adapted to receive the tail end (4) of a working tool (5) and which defines, on either side, a cylindrical bearing surface (6) for guiding and sliding an impact-free sink head (12), an exhaust cylinder (7) into which projects the tail end and a working cylinder (9) divided into two opposite chambers of inversely variable volume (14, 15), respectively called action chamber and transfer-reaction chamber, via a piston (13) formed by the sink head which extends axially in the two cylinders and defines on the inside a concentric bore (20) communicating directly with the action chamber (14) and containing a free pilot-piston (30), means being provided both in the body and in the sink head in order to alternately connect one of the chambers with a circuit (17) for letting in compressed air and the other chamber with the exhaust cylinder (7) and vice-versa, characterized in that the concentric bore (20) of the sink head (12) also communicates, via a passage (21, 22) with the transfer-reaction chamber (15) or with exhaust cylinder (7), and in that the free pilot-piston (30) has, on the one hand, a blind shaft (32) permanently issuing in the bore (20) and the action chamber (14) and, on the other hand, at least one radial slot (33) for intercommunication between the shaft and either one of two recesses (25, 26) internal to the bore, issuing, respectively, for one in at least one exhaust pipe (28) provided in the sink head, in order to always open out into the exhaust cylinder (7) and for the other, in the transfer-reaction chamber, the pilot-piston being mounted for free sliding in the bore (20) of the sink head (12) between two outermost positions defined respectively by the bottom of the bore and by a stop-ring (31) mounted in the latter and between which positions the radial slot (33) is placed in register either with one, or with the other of the recesses (25, 26).

2. Apparatus according to claim 1, characterized in that the passage (21, 22) of the sink head is controlled by a calibrated nozzle (24).

3. Apparatus according to claim 1 or 2, characterized in that the passage is formed by an axial hole (21) formed from the bottom of the bore (20) and by a radial hole (22) issuing on the periphery of the sink head.

4. Apparatus according to one of claims 1 to 3, characterized in that the passage opens out on the periphery of the sink head by a flat portion (23).

5. Apparatus according to claim 1, characterized in that the instant connector (3) is combined with a shock-absorber (49) interposed between said connector and the tail-end of the tool.

6. Apparatus according to claim 5, characterized in that the instant connector (3) comprises abutments (43) which are retractable by the controlled sliding of a ring (40) with elastic return movement, which ring is threaded on the end piece and in that the shock-absorber (49) comprises an annular slide valve (50) disposed on the inside of the end piece and carrying lock pins (55) urged against the retractable abutments by an elastic member (57) acting on the slide valve.

7. Apparatus according to claim 5 or 6, characterized in that the shock-absorber (49) comprises a slide valve immobilized at an angle in the end piece and having an inner cross-section of polygonal shape (52) which is complementary to that (53) of the tail end (4) of the tool.

8. Apparatus according to claim 6 or 7, characterized in that the shock-absorber comprises a slide valve immobilized at an angle inside the end piece by the retractable abutments (43).

9. Apparatus according to one of claims 6 to 8, characterized in that the retractable abutments are constituted by balls placed in through holes (44) provided in the end piece in combination with exhaust tanks (45), said balls being held in position by a slidable outer ring (40) having a peripheral releasing groove (47) capable of being placed in transversal alignment with the tanks to define housings complementary to the retractable balls and in that the lock pins (55) are constituted of balls housed in through holes (54) provided in an annular slide valve (50) of smaller thickness than the balls which are held such as to project on the inside of the slide valve by resting against the retractable balls, under the action of an elastic member (57) acting on the slide valve.

10. Apparatus according to claim 7, 8 or 9, characterized in that the slide valve (50) is immobilized at an angle inside the end piece at least by axial grooves (51) which it forms on the outside and in which are engaged the abutment balls (43) in non-retracted position.

11. Apparatus according to one of claims 5 to 10, characterized in that the shock-absorber comprises a slide valve (50) immobilized at an angle with respect to the end piece of the apparatus and defining a regular polygonal internal configuration complementary to that of the tail end of the tool which is thus able to be held in an angular orientation suitable for the working position selected by the operator.
